# EUROPÄISCHE PATENTSCHRIFT

(11) **EP 0 067 272 B1**
(45) Veröffentlichungstag und Bekanntmachung des Hinweises auf die Patenterteilung: **12.11.1986**
(21) Anmeldenummer: 82101576.5
(22) Anmeldetag: 02.03.1982
(51) Int. Cl.: B21J 15/10, B21J 15/28

(54) **Nietvorrichtung**
Riveting apparatus
Appareil à riveter

(30) Priorität: 13.06.1981 DE 3123581
(43) Veröffentlichungstag der Anmeldung: 22.12.1982
(73) Patentinhaber: MANNESMANN Aktiengesellschaft, 40027 Düsseldorf (DE)
(72) Erfinder: Kinkel, Karl, D-6230 Frankfurt 80 (DE)

## Beschreibung

Die Erfindung betrifft eine Nietvorrichtung mit einem Arbeitszylinder und einem darin von einem Druckmittel axial verschiebbaren Arbeitskolben mit in einem Niederhalter geführten Stempel, wobei der Arbeitskolben beidseitig durch Änderung der Stellung eines Steuerventils von einem Druckmittel beaufschlagbar ist und beim Nietem auf der der Neitvorrichtung gegenüberliegenden Seite der zu vernietenden Teile an einen Gegenhalter mit Nietzuführer anliegt, sowie einem Steuerkolben, der über eine Meßleitung mit dem Nietzuführer für unterschiedlich lange Nieten verbunden ist.

Solche Nietvorrichtungen sind z.B. durch die DE-A-18 03 479 bekannt und haben den Nachteil, daß sie bei Verwendung unterschiedlich langer Nieten stets umgebaut werden müssen. Dies ist vor allem im Flugzeugbau nachteilig, wo die Materialdicken und somit auch die Nietlängen schon im Bereich bestimmter Baugruppen unterschiedlich sind.

Aufgabe der Erfindung ist es daher, eine Nietvorrichtung so zu gestallten, daß mit ihr ohne besondere Umbaumaßnahmen Nieten unterschiedlicher Länge verwendet werden können. Diese Aufgabe ist mit den Merkmalen des Anspruchs 1 gelöst.

Beim Arbeiten wird zunächst dsr Steuerkolben beaufschlag und schiebt den mit ihm verbundenen Niederhalter bis auf die zu vernietenden Teile. Mit dieser Verschiebung des Niederhalters aus seiner Ruhelage heraus wird die Materialdicke gemessen und so die Länge des zu verwendenden Nietes ermittelt. Das ermittelte Maß für die Nietlänge wird der Nietzufuhrvorrichtung mitgeteilt, die den erforderlichen Niet auswählt und in die vorbereitete Bohrung einführt, wo er dann durch Druckmittelbeaufschlagung des Steuerkolbens vom Stempel mit einem Schließkopf versehen wird.

In weiterer Ausgestaltung der Erfindung dienen die Merkmale des Anspruches 2 dem eigentlichen Nietvorgang, während die Merkmale des Anspruches 3 zum Zurückziehen des Arbeitskolbens erforderlich sind, wobei die Merkmale des Anspruches 4 das dabei erforderliche Zurückziehen des Steuerkolbens ermöglichen. Anspruch 5 betrifft die zweckmäßig Anordnung des Niederhalters und des mit ihm verbundenen Meßlineals zum Ermitteln der Nietlänge.

Die Ansprüche 6 und 7 betreffen die Befestigung des Meßlineals am Steuerkolben und die Meßfeder nach Anspruch 8 gewährleistet das einwandfreie Zurückbringen des Meßlineals in die Ausgangsstellung, damit der folgende Arbeitsgang zum Ermitteln der Nietlänge eingeleitet werden kann.

Die Maßnahmen nach Anspruch 9 betreffen die an sich bekannten Verbindungen zwischen den Druckräumen über Ventile zur Pumpe bzw. zum Tank.

Ein Ausführungsbeispiel der Erfindung ist in der Zeichnung dargestellt.

Der Arbeitszylinder 1 ist über einen Gegendruckbügel 14 mit einer Nietzufuhrvorrichtung 15 oberhalb der Blechpaketes 11 verbunden.

Die Pumpe 32 fördert das Druckmittel aus dem Tank 31 durch die Druckmittelleitung 30, das Steuerventil 27 sowie durch die Rückholleitung 24 in den Ringraum 17, wo es durch Beaufschlagung der Ringfläche 2d des Arbeitskolbens 2, diesen in der gezeichneten Lage auf dem Kolbenanschlag le hält. Die Steuerfeder 9 drückt den Steuerkolben 4 mit seinen Anschlagzapfen 4e gegen den Bohrungsboden 1g und hält ihn in der dargestellten Lage. Das im Ringraum 20a am Boden des Arbeitskolbens 2 vorhandene Druckmittel strömte, solange der Steuerkolben 4 die gezeichnete Stellung noch nicht eingenommen hatte, durch den Kanal 23 in den Ringraum 18 und gelangte durch die Nietdruckleitung 25 sowie das Steuerventil 27 und die Druckmittelleitung 28 in den Tank 31. Auch strömte das Druckmittel aus dem Bohrungsboden 1g durch die Nietmaßleitung 26 und das Meßventil 28 in die zum Tank 31 führende Druckmittelleitung 29.

Zum Nieten wird das Meßventil 28 umgeschaltet und das Druckmittel durch die Nietmeßleitung 26 in den Bohrungsboden 1g geleitet. Der Steuerkolben 4 verschiebt das Meßlineal 7 entgegen dem Druck der Meßfeder 8 und der Steuerfeder 9 gegenüber dem Kolbenboden 2a und bewirkt das Anlegen des in einer Niederhalterbohrung 1a des Arbeitszylinders 1 geführten Niederhalters 6 an der Unterseite des Blechpakets 11. Der gefahrene Weg, d.h. die Dicke des Blechpaketes 11 wird am Meßlineal 7 ermittelt, Nun wird über die Nietzuführvorrichtung 15 der entsprechende Niet 10 in seine vorbereitete Bohrung eingeführt und dort vom Gegenhalter 12 während des Nietens gehalten.

Durch Umschalten des Steuerventils 27 gelangt das von der Pumpe 32 geförderte Druckmittel durch die Nietdruckleitung 25 in den Ringraum 18 und von diesem durch den Kanal 23 in den Ringraum 20, der schon nach der ersten Bewegung des Arbeitskolbens 2 durch den Ringraum 20a vergrößert wird und somit eine große Fläche zum Beaufschlagen des Arbeitskolbens 2 hat. Dieser bewirkt das Verschieben des Stempels 3 in einer Stempelbohrung 6a des Niederhalters 6 zum Niet 10 und bildet so den Schließkopf 13. Dabei fährt der Arbeitskolben 2 mit dem Stempel 3 nur soweit vor, wie der Steuerkolben 4 mit dem Niederhalter 6 vorgefahren ist, d.h. der Abstand 34 wird wieder hergestellt und bestimmt so die Schließkopfhöhe 33 des Nietes 20 unabhängig von der Dicke des Blechpaketes 11.

Der Rücklauf des Arbeitskolbens 2 wird eingeleitet durch Umschalten des Meßventils 28 in die dargestellte Schaltstellung. Das Druckmittel aus dem Raum unterhalb des Ringkolbens 4d strömt durch die Nietmeßleitung 26 und das Meßventil 28 sowie durch die Druckmittelleitung 29 in den Tank 31. Der Steuerkolben 4 wird durch die Steuerfeder 9 nach unten bewegt. Ebenso folgt der Niederhalter 6 und das durch einen Schlitz 1b des Arbeitszylinders 1 reichende Meßlineal 7 mittels der im Federschlitz 2b geführten Meßfeder 8. Das Drucköl aus dem Raum 20/20a strömt durch den Kanal 22 in den Ringraum 19 und den Kanal 21 in den Ringraum 17 und von diesem durch die Rückholleitung 24 und das umgestellte Steuerventil 27 durch die Druckmittelleitung 29 in den Tank 31. Im Rücklauf folgt dann der Arbeitskolben 2 mit seinem Stempel 3 bis die dargestellte Ausgangslage erreicht ist. Das Steuerventil 27 wird dann wieder in die Ausgangslage umgestellt.

Die Ringflächen 4a des Steuerkolbens 4 sind über einen Schaft 4b miteinander verbunden. Der am Schaftansatz 4c vorhandene Kolben 4d ist in einer Steuerkolbenbohrung 1f des Arbeitszylinders 1 geführt und liegt mit einem Anschlagzapfen 4e an dessen Boden 1g an.

Das Meßlineal 7 hat eine Einsenkung 7a und einen Durchgangsbohrung 7b für einen Kopf 5a und einen Schaft 5b einer Zylinderschraube zur Befestigung auf dem Steuerkolben 4.

## Patentansprüche

1. Nietvorrichtung mit einem Abreitszylinder (1) und einem darin von einem Druckmittel axial verschiebbaren Arbeitskolben (2) mit in einem Niederhalter (6) geführten Stempel (3), wobei der Arbeitskolben (2) beidseitig durch Änderung der Stellung eines Steuerventils (27) von einem Druckmittel beaufschlagbar ist und beim Nieten auf der der Nietvorrichtung gegenüberliegenden Seite der zu verneitenden Teile (11) an einen Gegenhalter (12) mit Nietzuführer (15) anliegt, sowie einem Steuerkolben (4), der über eine Meßleitung (26) mit dem Nietzuführer (15) für unterschiedlich lange Nieten (10) verbunden ist, gekennzeichnet durch folgende Merkmale:
1.1 im Arbeitskolben (2) ist eine Steuerbohrung (2e) vorgesehen,
1.2 an der Steuerbohrung (2e) ist der Steuerkolben (4) angeordnet,
1.3 der Steuerkolben (4) ist mit dem Niederhalter (6) verbunden,
1.4 der als Hohlzylinder ausgebildete Niederhalter (6) umfaßt den Arbeitskolben (2),
1.5 der Steuerkolben (4) und der Niederhalter (6) sind bis zum Anliegen des Niederhalters (6) an die zu verbindenden Teile (11) in der Steuerbohrung (2e) bzw. der Niederhalterbohrung (6a) axial verschiebbar geführt.

2. Nietvorrichtung nach Anspruch 1, dadurch gekennzeichnet, daß der Steuerkolben (4) in einer Steuerbohrung (2e) des Arbeitskolbens (2) geführt ist und zwischen zwei Ringflächen (4a) einen Schaft (4b) hat, und daß der den Schaft (4b) umgebende Ringraum (19) eine Verbindung von einer den Arbeitskolben (2) über einen Kanel (22) in Preßrichtung beaufschlagenden Druckraum (20) einerseits zu einer eine Ringfläche (2d) des Arbeitskolbens (2) in Rückholrichtung beaufschlagten Ringraum (17) über einen Kanal (21) und eine Rückholleitung (24) andererseits mit einem Steuerventil (27) bildet. 3. Nietvorrichtung nach Anspruch 2, dadurch gekennzeichnet, daß der Steuerkolben (4) an seinem dem Niederhalter (6) entgegengerichteten Ende einen Schaftansatz (4c) hat und mit diesem in der Steuerkolbenbohrung (2e) des Arbeitskolbens (2) und eine weitere Steuerbohrung (1f) des Arbeitszylinders (1) hineinragt und daß von dem Ringraum (20) zwischen dem Schaftansatz (4c) und den Steuerkolbenbohrungen (1f bzw. 2e) ein Kanal (23) in einen den Arbeitskolben (2) im Arbeitszylinder (1) umgebenden Ringraum (18) führt, der über eine Nietdruckleitung (25) mit dem Steuerventil (27) verbunden ist.

4. Nietvorrichtung nach Anspruch 3, dadurch gekennzeichnet, daß vom Ende der den Schaftansatz (4c) umgebenden Steuerkolbenbohrung (1f) eine Nietmeßleitung (26) zu einem Meßventil (28) führt und daß der Schaftansatz (4c) vor seinem Ende einen Ringkolben (4d) mit einem sich am Bohrungsboden (1g) abstützenden Anschlagzapfen (4e) hat.

5. Nietvorrichtung nach Anspruch 1, dadurch gekennzeichnet, daß der Steuerkolben (4) eine Ringnut hat, an der ein an dem Niederhalter (6) angebrachtes und durch einen Schlitz (1b) des Arbeitszylinders (1) reichendes Meßlineal (7) befestigt ist.

6. Nietvorrichtung nach Anspruch 5, dadurch gekennzeichnet, daß die Ringnut von einer in das Ende des Steuerkolbens (4) eingeschraubten Zylinderschraube (5) gebildet ist, deren zylindrischer Schaft (5b) länger ist als eine für diesen durch das Meßlineal (7) führende Durchgangsbohrung (7b).

7. Nietvorrichtung nach Anspruch 6, dadurch gekennzeichnet, daß der Kopf (5a) der Zylinderschraube (5) in einer die Durchgangsbohrung (7b) umgebende Einsenkung (7a) so tief eingelassen ist, daß sie eine Führung für eine sich am Kolbenboden (2a) abstützende und auf den Steuerkolben (4) wirkende Steuerfeder (9) ist.

8. Nietvorrichtung nach einem oder mehreren der vorgenannten Ansprüche, dadurch gekennzeichnet, daß neben der Steuerfeder (9) ein sich am Kolbenboden (2a) abstützende und auf das Meßlineal (7) wirkende Meßfeder (8) angeordnet ist.

9. Nietvorrichtung nach einem oder mehreren der vorgenannten Ansprüche, dadurch gekennzeichnet, daß das Steuerventil (27) und das Meßventil (28) über Druckmittelleitungen (29, 30) mit einer Pumpe (32) bzw. einem Tank (31) verbunden sind.

## Revendications

1. Dispositif de rivetage, comportant un cylindre de travail (1) et, coulissant axialement dans celui-ci sous l'action d'un agent de pression, un piston moteur (2) actionnant une bouterolle (3) guidée dans un serre-flan (6), le piston moteur (2) pouvant être sollicité par un agent de pression des deux côtés en modifiant la position d'une soupape de commande (27), et s'appliquant, lors du rivetage sur la face des éléments (11) à river située à l'opposé du dispositif de rivetage, contre une contre-bouterolle (15) des rivets, et comportant également un piston de commande (4) qui est relié par l'intermédiaire d'une conduite de commande (26) au dispositif d'amenée (15) des rivets, pour des rivets (10) de différentes longueurs, dispositif de rivetage caractérisé en ce que:
1-1 il est prévu un alésage de commande (2e) dans le piston moteur (2),
1-2 le piston de commande (4) est monté dans l'alésage de commande (2e),
1-3 pa piston de commande (4) est relié au serre-flan (6),
1-4 le serre-flan (6), constitué sous forme de cylindre creux, entoure le piston moteur (2),
1-5, le piston de commande (4) et le serre-flan (6) sont guidés dans l'alésage de commande (2e) et l'alésage (1a) du serre-flan respectivement, de façon à pouvoir coulisser axialement, jusqu'à ce que le serre-flan (6) s'applique contre les éléments (11) à assembler.

2. Dispositif de rivetage selon la revendication 1, caractérisé en ce que le piston de commande (4) est guidé dans un alésage de commande (2e) du piston moteur (26 et comporte entre deux surfaces annulaires (4a) une tige (4b), et en ce que la chambre annulaire (19) entourant la tige (4b) forme une liaison allant d'une chambre sous pression (20), sollicitant le piston moteur (2) en direction de la pression, par l'intermédiaire d'un canal (22), d'une part, à une chambre annulaire

(17) sollicitant une surface annulaire (2d) du piston moteur (2) en direction du retour, par l'intermédiaire d'un canal (21) et, d'autre part, par l'intermédiaire de cette chambre annulaire (17), à une conduite de retour (24) reliée à une soupape de commande (27).

3. Dispositif de rivetage selon la revendication 2, caractérisé en ce que le piston de commande (4) comporte à son extrémité située à l'opposé du serre-flan (6) un appendice de tige (4c) et pénètre avec celui-ci dans l'alésage de commande (2e) du piston moteur (2) et un autre alésage de commande (1f) du cylindre de travail (1), et en ce qu'à partir de la chambre annulaire (20) entre l'appendice de tige (4c) et les alésages de commande (1f ou 2e), un canal (23) mène dans une chambre annulaire (18) qui entoure le piston moteur (2) dans le cylindre de travail (1), et qui est reliée par l'intermédiaire d'une conduite (25) de pression de rivetage à la soupape de commande (27).

4. Dispositif de rivetage selon la revendication 3, caractérisé en ce qu'une conduite (26) de mesure de rivet mène, de l'extrémité de l'alésage (1f) du piston de commande entourant l'appendice de tige (4c) à une soupape de mesure (28), et en ce que l'appendice de tige (4c) comporte en avant de son extrémité un piston annulaire (4d) pourvu d'un pivot de butée (4e) s'appuyant sur le fond (1g) de l'alésage.

5. Dispositif de rivetage selon la revendication 1, caractérisé en ce que le piston de commande (4) présente une gorge annulaire à laquelle est fixée une règle de mesure (7) montée sur le serre-flan (6) et s'étendant à travers une fente (1 b) du cylindre de travail (1).

6. Dispositif de rivetage selon la revendication 5, caractérisé en ce que la gorge annulaire est formée par une vis cylindrique (5) vissée dans l'extrémité du piston de commande (4), et dont la tige cylindrique (5b) est plus longue qu'un perçage de passage (7b) passant pour cette tige à travers la règle de mesure (7).

7. Dispositif de rivetage selon la revendication 6, caractérisé en ce que la tête (5a) de la vis cylindrique (5) est insérée dans une enclave (7a) entourant le perçage de passage (7b) à une profondeur telle, qu'elle constitue un guidage pour un ressort de commande (9) s'appuyant sur le fond de piston (2a) et agissant sur le piston de commande (4).

8. Dispositif de rivetage selon l'une ou plusieurs des revendications précédentes, caractérisé en ce qu'à côté du ressort de commande (9) est disposé un ressort de mesure (8) s'appuyant sur le fond de piston (2a) et agissant sur la règle de mesure (7).

9. Dispositif de rivetage selon l'une ou plusieurs des revendications précédentes, caractérisé en ce que la soupage de commande (27) et la soupape de mesure (28) sont reliées, par l'intermédiaire de conduites d'agent de pression (29, 30), à une pompe (32) ou à un réservoir (31).

## Claims

1. A rivetting device, with work cylinder (1) featuring an axially shiftable work piston (2) steerable with the aid of a pressurizing medium, complete with a die (3) guided in a hold-down (6), change of position of a control or steering valve (27) enabling this pressurizing medium to be fed at either end, such work piston being flush during rivetting with a counter-holder (12) and a rivet feed system or rivet dispenser (15) which are located at the off side of the parts (11) to be rivetted together plus a steering or control piston (4) linked by a measuring connection (26) with the said rivet dispenser (15) in a manner permitting selection of rivets (10) of various lengths, the rivetting device being characterized by:
1.1 the work piston (2) having a steering or control bore (2e);
1.2 the control piston (4) arranged to connect with the control bore (2e);
1.3 the control piston (4) arranged to connect with the hold-down (6);
1.4 the hold-down (6), designed as a hollow cylinder or tube, incorporting the work piston (2);
1.5 control piston (4) and hold-down (6), pending the flush positioning of the hold-down (6) relative to the parts (11) to be rivetted together, being axially shiftable in the control bore (2e) and/or the hold-down bore (6a).

2. A rivetting device to Claim 1, characterized by: control piston (4) being guided in control bore (2e) of work piston (2) and having a shaft (4b) between two annular faces (4a) and an annular area (19) around the said shaft (4b), being designed as a connection between a pressure chamber (20) from which pressurizing medium can be fed via a duct (22) to the work piston (2) in stroke direction and an annular face (2d) of the work piston (2) from which an annular area (17) can be pressurized via a duct (21) and a repositioning line (24) in the return stroke direction, the assembly being duly completed by a control valve (27).

3. A rivetting device, to Claim 2, characterized by: the control piston (4), at the end opposed to the hold-down (6), having a shaft stub (4c) and protruding with the same into the control bore (2e) of the work piston (2) as well as into a further control bore (1f) of the work cylinder (1) and thus leading from the annular pressure chamber (20) between shaft stub (4c) and both control bores (1f/2e) via a duct (23) into another annular area or chamber (18) surrounding the work piston (2) in the work cylinder (1) and connected via a rivet pressure line (25) with the control valve (27).

4. A rivetting device, to Claim 3, characterized by: a rivet measuring line (26) leading to a metering valve (28) from the control piston bore (1f) around the end of the shaft stub (4c) and ending in an annular piston (4d) with a stop pin (4e) supported in the bore base (1g).

5. A rivetting device, to Claim 1, characterized by: the control piston (4) featuring an annular spline wherein a measuring rule (7) is mounted which is attached to the hold-down (6) and protrudes through a slot (1 b) of the work cylinder (1

6. A rivetting device, to Claim 5, characterized by: a cylindrical pin (5) screwed into one end of the control piston (4) forming the annular spline, the cylindrical pin shaft (5b) being longer than the through bore (7b) made in the measuring rule (7) to accommodate it.

7. A rivetting device, to Claim 6, characterized by: the head (5a) of the cylindrical pin (5) being countersunk into a groove (7a) around the through bore (7b) deep enough to form a guide for a control spring (9) supported on the piston base (2a) and acting onto the control piston (4).

8. A rivetting device, to one or more of Claims 1 to 7, characterized by:
a metering spring (8), supported on the piston base (2a), and acting onto measuring rule (7), being arranged beside the control spring (9).

9. A rivetting device, to one or more of Claims 1 to 8, characterized by: control (27) and metering (28) valves being connected, via pressurized medium pipes (29, 30) with a pump (32) or a tank (31).
